# EUROPÄISCHE PATENTSCHRIFT

(11) **EP 2 258 979 B1**
(45) Veröffentlichungstag und Bekanntmachung des Hinweises auf die Patenterteilung: **22.06.2016**
(21) Anmeldenummer: 10164204.9
(22) Anmeldetag: 28.05.2010
(51) Int. Cl.: F21V 17/06, F21V 19/02, F21K 99/00, F21V 29/00, F21Y 115/00

(54) **LED-Lampe**
LED lamp
Lampe à DEL

(30) Priorität: 03.06.2009 DE 202009007781 U
(43) Veröffentlichungstag der Anmeldung: 08.12.2010
(73) Patentinhaber: Zumtobel Lighting GmbH, 6850 Dornbirn (AT)
(72) Erfinder: Kenneth, Martin, 6845, Hohenems (AT)
(74) Vertreter: Thun, Clemens

(56) Entgegenhaltungen:
- EP-A1- 2 149 743
- WO-A1-2008/100124
- CN-Y- 201 170 467
- DE-U1-202009 001 673
- JP-A- 2005 276 466
- JP-A- 2005 276 467
- US-A- 5 526 236
- US-A- 5 575 459
- US-A- 5 726 535
- US-A1- 2011 050 072

## Beschreibung

Die Erfindung betrifft eine LED-Lampe (LED: Licht emittierende Diode) nach dem Oberbegriff des Anspruchs 1.

LED-Lampen sind aus dem Stand der Technik als solche bekannt. Beispielsweise kennt man LED-Lampen, die mit einem von herkömmlichen Glühlampen bekanntem Standard-Sockel ausgestattet sind, so dass sie als Ersatz für Glühlampen verwendet werden können.

Bei derartigen LED-Lampen erfolgt eine mit Bezug auf die Hauptachse des Sockels symmetrische Lichtabgabe. Sofern eine andersartige Lichtabgabe gewünscht ist, ist hierfür ein weiteres spezielles Element erforderlich.

Aus der Schrift EP 2 149 743 A1, die Stand der Technik gemäß Artikel 54 (3) EPÜ darstellt, ist eine LED-Lampe mit einem LED-Modul für eine seitliche Lichtabgabe bekannt, das gegenüber einem Gewindesockel verdreht werden kann. Zur Kühlung weist das LED-Modul einen Kühlkörper auf.

Aus der Schrift JP 2005-276467 A ist eine LED-Lampe bekannt, die ein LED-Modul mit einem Kühlkörper aufweist, das gegenüber einem Gewindesockel verdreht werden kann. Die Drehbarkeit ist dabei durch einen Anschlag auf 90° beschränkt.

Aus der WO 2008/100124 A1 ist eine LED-Leuchte mit einem LED-Modul und einem Kühlkörper bekannt. Weitere LED-Lampen sind aus den Schriften DE 2009 001 673 U1, US 5,575,459, JP 2005-276466 A, US 5,526,236 und US 5,726,535 bekannt.

Der Erfindung liegt die Aufgabe zu Grunde, eine LED-Lampe anzugeben, mit der eine alternative Art der Lichtabgabe möglich ist.

Diese Aufgabe wird gemäß der Erfindung mit der in dem unabhängigen Anspruch angegebenen LED-Lampe gelöst. Besondere Ausführungsformen der Erfindung sind in den abhängigen Ansprüchen angegeben.

Gemäß der Erfindung ist eine LED-Lampe vorgesehen, die ein LED-Modul als Lichtquelle und einen Sockel mit einem Gewinde aufweist. Die LED-Lampe ist dabei derart ausgebildet, dass Licht, das von dem LED-Modul abgegeben werden kann, mit Bezug auf die durch das Gewinde festgelegte Hauptachse asymmetrisch abgegeben wird.

Auf diese Weise ist eine Lichtabgabe ermöglicht, die im Vergleich zu den bekannten LED-Lampen andersartig ist.

Erfindungsgemäß ist dabei die LED-Lampe derart ausgebildet, dass das LED-Modul gegenüber dem Sockel drehbar gelagert ist. Hierdurch lässt sich die Richtungsabhängigkeit des abgegebenen Lichts verändern, wenn die LED-Lampe mit ihrem Sockel in einer entsprechenden Fassung eingeschraubt ist.

Dabei ist die LED-Lampe derart ausgebildet, dass das LED-Modul gegenüber dem Sockel durch einen Anschlag begrenzt drehbar gelagert ist. Hierdurch lässt sich erzielen, dass die LED-Lampe - nachdem das LED-Modul bis zum Anschlag gedreht worden ist - durch einfaches Weiterdrehen in eine Fassung eingeschraubt werden kann, ohne dass die LED-Lampe hierzu am Sockel ergriffen werden müsste.

Erfindungsgemäß ist dabei der Anschlag derart ausgebildet, dass die Drehbarkeit des LED-Moduls gegenüber dem Sockel auf 360° oder auf weniger als 360°, beispielswiese auf einen Winkelbereich von zwischen 340° und 360° begrenzt ist. Hierdurch wird erzielt, dass die Lichtabgabe praktisch in jede mögliche seitliche Richtung eingestellt werden kann, wenn die LED-Lampe in eine Fassung eingeschraubt ist.

Vorzugsweise weist der Sockel zwei elektrische Pole auf, wobei zur elektrischen Verbindung zwischen den beiden Polen und dem LED-Modul wenigstens ein Schleifkontakt angeordnet ist. Hierdurch lässt sich eine zuverlässige elektrische Verbindung zwischen den Polen des Sockels und dem LED-Modul sicherstellen, und zwar insbesondere, wenn das LED-Modul gegenüber dem Sockel verdreht werden kann, in jeder Drehstellung des LED-Moduls.

Weiterhin erfindungsgemäß weist die LED-Lampe außerdem einen Kühlkörper zur Kühlung des LED-Moduls auf. Dabei weist der Kühlkörper zur Handhabung der LED-Lampe einen Oberflächenbereich auf, der elektrisch isoliert ist. Hierdurch lässt sich der Kühlkörper so gestalten, dass er zum Einschrauben der LED-Lampe in eine Fassung direkt mit einer Hand angegriffen werden kann. Dies hat im Weiteren zur Folge, dass der Kühlkörper vergleichsweise groß gestaltet werden kann, weil er einen Außenbereich der Lampe darstellen kann. Hierdurch wird erzielt, dass der Kühlkörper besonders effektiv Wärme vom LED-Modul abführen kann.

Vorzugsweise weist der Kühlkörper - normal zur Hauptachse betrachtet - eine größere Querschnittfläche auf als der Sockel. Hierdurch lässt sich der Kühlkörper besonders groß und somit besonders effektiv gestalten.

Vorzugsweise ist das LED-Modul mit Bezug auf die durch das Gewinde festgelegte Hauptachse asymmetrisch angeordnet. Dies ermöglicht eine insgesamt besonders raumsparende Aufteilung der Bauteile der LED-Lampe, so dass sich die LED-Lampe - bei gegebener Effektivität - vergleichsweise klein gestalten lässt. Beispielsweise kann vorgesehen sein, dass das LED-Modul und der Kühlkörper eine Ebene durchsetzen, die normal zu der Hauptachse verläuft, die durch das Gewinde festgelegt ist.

Vorzugsweise ist das LED-Modul derart angeordnet, dass Licht, das von dem LED-Modul erzeugt werden kann, überwiegend in eine Richtung abgestrahlt wird, die mit der Hauptachse einen Winkel von mindestens 20°, vorzugsweise mindestens 45°, beispielswiese 90° einschließt. Hierdurch lässt sich eine deutlich zu einer Seite gerichtete Abstrahlung bewirken.

Vorzugsweise weist die LED-Lampe weiterhin eine Abdeckung des LED-Moduls auf, die zum Schutz und/oder als optisches Element dient. Vorzugsweise ist dabei die Abdeckung zumindest teilweise transparent oder lichtstreuend.

Vorzugsweise weist die LED-Lampe weiterhin ein Elektronik-Modul, beispielsweise in Form einer Konstantstromquelle, zur elektrischen Versorgung des LED-Moduls auf, wobei das Elektronik-Modul vorzugsweise am Kühlkörper angeordnet ist.

Dabei weist die LED-Lampe vorzugsweise außerdem ein weiteres Elektronik-Modul, beispielsweise in Form eines Konverters, zur Speisung des zuerst genannten Elektronik-Moduls auf.

Die Erfindung wird im Folgenden anhand eines Ausführungsbeispiels und mit Bezug auf die Zeichnung näher erläutert. Es zeigt
- Fig. 1: einen schematischen Längsschnitt durch ein Ausführungsbeispiel einer erfindungsgemäßen LED-Lampe.

In Fig. 1 ist schematisch ein Längsschnitt durch ein Ausführungsbeispiel einer erfindungsgemäßen LED-Lampe skizziert. Die LED-Lampe weist als Lichtquelle ein LED-Modul 2 auf. Das LED-Modul 2 umfasst wenigstens eine LED. Weiterhin umfasst die LED-Lampe einen Sockel 8, der ein Gewinde, beispielswiese ein Außengewinde aufweist. Der Sockel 8 kann insbesondere ein Standard-Sockel sein, wie er derzeit bei herkömmlichen Glühlampen verwendet wird. Hierdurch lässt sich die LED-Lampe so gestalten, dass sie zum Betrieb in entsprechende herkömmliche Fassungen eingeschraubt werden kann.

Durch das Gewinde des Sockels 8 bzw. durch die Längsachse des Gewindes ist eine Hauptachse *L* festgelegt, die insbesondere eine Längsachse des Sockels 8 und eine Längsachse der LED-Lampe bilden kann. Die LED-Lampe ist derart ausgebildet, dass Licht, das von dem LED-Modul 2 abgegeben werden kann, mit Bezug auf die Hauptachse *L* asymmetrisch abgegeben wird. Hierdurch lässt sich mit der LED-Lampe eine Lichtabgabe erzeugen, die mit Bezug auf die Hauptachse *L,* nicht - wie bei bisherigen LED-Lampen üblich - symmetrisch ist. Beispielsweise kann das LED-Modul 2 derart angeordnet sein, dass die Lichtabgabe überwiegend in lediglich eine Richtung erfolgt, die mit der Hauptachse *L* einen Winkel größer Null einschließt, beispielsweise einen rechten Winkel einschließt. Mit Bezug auf das in Fig. 1 gezeigte Beispiel ist das LED-Modul 2 derart angeordnet, dass die Lichtabgabe überwiegend nach rechts erfolgt, wobei der Winkel zwischen der Richtung der überwiegenden Lichtabgabe und der Hauptachse 90° beträgt.

Beispielsweise kann vorgesehen sein, dass das LED-Modul 2 eine Platine 9 aufweist, deren Flächennormale *N* nicht parallel zu der Hauptachse *L* verläuft. Beispielsweise kann - wie in Fig. 1 angedeutet - vorgesehen sein, dass die Platine 9 mit der Hauptachse L einen rechten Winkel einschließt. Hierdurch lässt sich eine Lichtabgabe bewirken, die - mit Bezug auf die Hauptachse *L* - überwiegend ausschließlich zu einer Seite hin gerichtet ist.

Außerdem kann vorteilhaft vorgesehen sein, dass die Platine 9 so angeordnet ist, dass sie zu der Hauptachse *L* einen Abstand *a* aufweist, der beispielsweise etwa so groß oder mindestens so groß ist wie die Radialerstreckung r des Sockels 8. Durch einen derartigen Abstand *a* wird erzielt, dass für weitere Bauteile der LED-Lampe besonders viel Raum zur Verfügung steht und somit die LED-Lampe insgesamt vergleichsweise raumsparend gestaltet werden kann.

Zur Realisierung der asymmetrischen Lichtabgabe kann vorgesehen sein, dass das LED-Modul 2 mit Bezug auf die Hauptachse *L* lediglich innerhalb eines Halbraums angeordnet ist. Mit Bezug auf Fig. 1 ist das LED-Modul 2 lediglich in demjenigen Halbraum angeordnet, der sich rechts von der Hauptachse *L* befindet. Auch dies ermöglicht eine besonders raumsparende Anordnung der Bauteile der LED-Lampe.

Vorzugsweise ist die LED-Lampe derart ausgebildet, dass das LED-Modul 2 relativ zu dem Sockel 8 drehbar gelagert ist. Insbesondere kann die Anordnung derart sein, dass sich das LED-Modul 2 um eine Achse drehen lässt, die zu der Hauptachse *L* parallel orientiert ist oder - wie im Fall des gezeigten Ausführungsbeispiels - mit der Hauptachse *L* zusammenfällt. Hierdurch lässt sich erzielen, dass die Abstrahlrichtung verändert werden kann, wenn die LED-Lampe bereits zum Betrieb in eine entsprechende Fassung eingeschraubt ist.

Eine entsprechende Drehbarkeit des LED-Moduls 2 kann beispielsweise durch ein Gleitlager 6 gebildet sein, das beispielsweise am Übergangsbereich des Sockels 8 zur restlichen LED-Lampe angeordnet ist. Das Gleitlager 6 kann beispielsweise einen Lagerkörper in Form eines Ringelements aufweisen und einen hierzu korrespondierenden weiteren Lagerkörper, der gegenüber dem Ringelement beweglich angeordnet ist. Dabei ist vorzugsweise ein (in der Fig. 1 nicht gesondert dargestellter) Anschlag gebildet, der zur Begrenzung eines Winkelbereichs dient, innerhalb dessen das LED-Modul 2 gegenüber dem Sockel 8 verdreht werden kann. Der Anschlag kann beispielsweise an dem Ringelement und/oder an dem weiteren Lagerkörper angeordnet sein. Insbesondere können zwei entsprechende Anschläge vorgesehen sein, so dass der mögliche Drehbereich in beide Drehrichtungen begrenzt ist. Durch eine Begrenzung des Drehbereichs lässt sich erzielen, dass die LED-Lampe leicht in eine entsprechende Fassung eingeschraubt werden kann, indem sie lediglich außerhalb des Sockels 8 angegriffen wird. Hierdurch ist ein Einschrauben in eine entsprechende Fassung erleichtert; entsprechendes gilt für ein Ausschrauben. Vorzugsweise können hierfür die Anschläge derart ausgebildet sein, dass sich das LED-Modul 2 gegenüber dem Sockel 8 um etwa 360° oder etwas weniger als 360° verdrehen lässt. Beispielsweise kann für den maximalen Drehbereich zwischen 340° und 360° vorgesehen sein.

Vorzugsweise weist der Sockel 8 zwei elektrische Pole auf, wobei zur elektrischen Verbindung zwischen den beiden Polen und dem LED-Modul 2 wenigstens ein Schleifkontakt 7 angeordnet ist. Hierdurch lässt sich eine elektrische Kontaktierung zwischen den Polen des Sockels 8 einerseits und dem LED-Modul 2 andererseits erzielen, und zwar insbesondere unabhängig von einer Drehstellung des LED-Moduls 2 gegenüber dem Sockel 8.

Vorzugsweise weist die LED-Lampe weiterhin einen Kühlkörper 1 zur Kühlung des LED-Moduls 2 auf. Der Kühlkörper 1 kann dabei raumsparend beispielsweise so angeordnet sein, dass er mit dem LED-Modul 2 eine zur Hauptachse *L* senkrecht orientierte Ebene *E* durchsetzt. Beispielsweise kann sich der Kühlkörper 1 - mit Bezug auf die Hauptachse *L -* zumindest über einen Höhenbereich *B* erstrecken, der durch die wenigstens eine LED des LED-Moduls 2 festgelegt ist. Im gezeigten Beispiel erstreckt sich der Kühlkörper 1 über diesen Bereich *B* hinaus, und zwar sowohl auf derjenigen Seite, die zum Sockel 8 hin weist, als auch zur gegenüberliegenden Seite - mit Bezug auf Fig. 1 also nach oben und unten über den Bereich B hinaus. Der Kühlkörper 1 kann hierbei so gestaltet sein, dass er - normal zur Hauptachse *L* betrachtet - einen größeren Querschnitt aufweist als der Sockel 8. Im gezeigten Beispiel ist dies beispielsweise im Querschnitt des Kühlkörpers 1 auf Höhe der Ebene *E* der Fall. Dies ermöglicht einen vergleichsweise großen und damit besonders effektiven Kühlkörper 1.

Der Kühlkörper 1 kann in an sich bekannte Weise zur Vergrößerung der Kühlfläche Lamellen aufweisen.

Der Kühlkörper 1 kann derart gestaltet sein, dass er einen Außenflächenbereich der LED-Lampe bildet. Auf diese Weise kann ein Oberflächenbereich des Kühlkörpers 1 als Grifffläche zur Handhabung der LED-Lampe dienen, also beispielsweise als Angriffsfläche beim Einschrauben der LED-Lampe in eine Fassung. Vorteilhaft weist dabei der genannte Oberflächenbereich eine elektrisch isolierte, beispielsweise nicht-metallische Oberfläche auf. Insbesondere kann der Kühlkörper 1 nach Sicherheitsstandards an anfassbaren Teilen durch nicht-metallische Oberflächen elektrisch isoliert sein.

Vorzugsweise weist die LED-Lampe weiterhin eine Abdeckung 3 des LED-Moduls 2 auf, die zum Schutz und/oder als optisches Element dient. Die Abdeckung 3 kann insbesondere transparent oder lichtstreuend sein.

Vorzugsweise weist die LED-Lampe weiterhin ein Elektronik-Modul 4 zur elektrischen Versorgung der wenigstens einen LED des LED-Moduls 2 auf. Bei dem Elektronik-Modul 4 kann es sich beispielsweise um eine Konstantstromquelle handeln. Vorteilhaft ist das Elektronik-Modul 4 am Kühlkörper 1 angeordnet. Beispielsweise kann vorgesehen sein, dass das Elektronik-Modul 4 in direktem thermischem Kontakt mit dem Kühlkörper 1 angeordnet ist.

Zur Speisung des Elektronik-Moduls 4 kann vorteilhaft weiterhin ein weiteres Elektronik-Modul 5, beispielsweise in Form eines Konverters vorgesehen sein. Das weitere Elektronik-Modul 5 kann dabei insbesondere in raumsparend vorteilhafter Weise zwischen dem Kühlkörper 1 und dem Sockel 8 angeordnet sein, wie in Fig. 1 schematisch dargestellt. Das weitere Elektronik-Modul 5 kann dabei zur Herstellung einer Verbindung zwischen den beiden Polen des Sockels 8 über den wenigstens einen Schleifkontakt 7 vorgesehen sein.

Die LED-Lampe kann insgesamt so geformt sein, dass ihre äußere Oberfläche der Oberfläche einer herkömmlichen Glühlampe ähnlich ist. Sie kann beispielsweise als Ersatz für Glühlampen in haushaltsüblichen flachen Leuchten verwendet werden; besonders eignet sie sich als Ersatz für eine herkömmliche Glühlampe, wenn die entsprechende Leuchte so konstruiert ist, dass eine Lichtaustrittsfläche entsprechend seitlich von der Glühlampe vorgesehen ist.

## Patentansprüche

1. LED-Lampe, aufweisend
- ein LED-Modul (2) als Lichtquelle,
- einen Sockel (8) mit einem Gewinde und
- einen Kühlkörper (1) zur Kühlung des LED-Moduls (2),
wobei die LED-Lampe derart ausgebildet ist, dass Licht, das von dem LED-Modul (2) abgegeben werden kann, mit Bezug auf die durch das Gewinde festgelegte Hauptachse (L) asymmetrisch abgegeben wird,
wobei das LED-Modul (2) gegenüber dem Sockel (8) durch einen Anschlag begrenzt drehbar gelagert ist,
wobei der Anschlag derart ausgebildet ist, dass die Drehbarkeit des LED-Moduls (2) gegenüber dem Sockel (8) auf 360° oder auf weniger als 360° begrenzt ist, **dadurch gekennzeichnet,**
**dass** der Kühlkörper (1) einen Oberflächenbereich aufweist, der zur Handhabung der LED-Lampe elektrisch isoliert ist.

2. LED-Lampe nah Anspruch 1,
bei der der Anschlag derart ausgebildet ist, dass die Drehbarkeit des LED-Moduls (2) gegenüber dem Sockel (8) auf einen Winkelbereich von zwischen 340° und 360° begrenzt ist.

3. LED-Lampe nach einem der vorhergehenden Ansprüche,
bei der der Sockel (8) zwei elektrische Pole aufweist und zur elektrischen Verbindung zwischen den beiden Polen und dem LED-Modul wenigstens ein Schleifkontakt angeordnet ist.

4. LED-Lampe nach einem der vorhergehenden Ansprüche,
bei der - normal zur Hauptachse (L) betrachtet - der Kühlkörper (1) eine größere Querschnittfläche aufweist als der Sockel (8).

5. LED-Lampe nach einem der vorhergehenden Ansprüche,
bei der das LED-Modul (2) mit Bezug auf die Hauptachse (L) asymmetrisch angeordnet ist.

6. LED-Lampe nach einem der vorhergehenden Ansprüche,
bei der das LED-Modul (2) derart angeordnet ist, dass Licht, das von dem LED-Modul (2) erzeugt werden kann, überwiegend in eine Richtung abgestrahlt wird, die mit der Hauptachse (L) einen Winkel von mindestens 20°, vorzugsweise mindestens 45°, beispielswiese 90° einschließt.

7. LED-Lampe nach einem der vorhergehenden Ansprüche,
weiterhin aufweisend
- eine Abdeckung (3) des LED-Moduls (2), die zum Schutz und/oder als optisches Element dient.

8. LED-Lampe nach Anspruch 7,
bei der die Abdeckung (3) zumindest teilweise transparent oder lichtstreuend ist.

9. LED-Lampe nach einem der vorhergehenden Ansprüche,
weiterhin aufweisend
- ein Elektronik-Modul (4), beispielsweise in Form einer Konstantstromquelle, zur elektrischen Versorgung des LED-Moduls (2), wobei das Elektronik-Modul (4) vorzugsweise am Kühlkörper (1) angeordnet ist.

10. LED-Lampe nach Anspruch 10,
weiterhin aufweisend
- ein weiteres Elektronik-Modul (5), beispielsweise in Form eines Konverters, zur Speisung des zuerst genannten Elektronik-Moduls (4).

## Claims

1. An LED lamp, having
- a LED module (2) as light source,
- a socket (8) with a thread and
- a heat sink (1) for cooling the LED module (2),
wherein the LED lamp is designed in such a way that light, which can be emitted from the LED module (2), is emitted asymmetrically in relation to the main axis (L) defined by the thread,
wherein the LED module (2) is pivot-mounted relative to the socket (8) limited by a stopper,
wherein the stopper is designed in such a way, that the rotatability of the LED module (2) is limited relative to the socket (8) to 360° or to less than 360°, **characterized in**
**that** the heat sink (1) has a surface area, which is electrically insulated for the handling of the LED lamp.

2. An LED lamp according to Claim 1,
in which the stopper is designed in such a way that the rotatability of the LED module is limited relative to the socket (8) to an angular range of between 340° and 360°.

3. An LED lamp according to one of the preceding claims,
in which the socket (8) has two electrical poles and at least one sliding contact is arranged for the electrical connection between the two poles and the LED module.

4. An LED lamp according to one of the preceding claims,
in which - regarded as normal to the main axis (L) - the heat sink (1) has a larger cross-sectional area than the socket (8).

5. An LED lamp according to one of the preceding claims,
in which the LED module (2) is arranged asymmetrically in relation to the main axis (L).

6. An LED lamp according to one of the preceding claims,
in which the LED module (2) is arranged in such a way that light, which can be generated from the LED module (2) is emitted predominantly in a direction, which with the main axis (L) encloses an angle of at least 20°, preferably at least 45°, for example 90°.

7. An LED lamp according to one of the preceding claims,
also having
- acover (3) of the LED module (2), which serves for protection and/or as an optical element.

8. An LED lamp according to Claim 7,
in which the cover (3) is at least partially transparent or light-diffusing.

9. An LED lamp according to one of the preceding claims,
also having
- an electronic module (4), for example, in the form of a constant current source, for the electrical supply of the LED module (2), wherein the electronic module (4) is arranged preferably on the heat sink (1).

10. An LED lamp according to Claim 10,
also having
- a further electronic module (5), for example, in the form of a converter, for the supply of the electronic module (4) mentioned first.

## Revendications

1. Lampe à LED, présentant
- un module de LED (2) en tant que source lumineuse,
- un socle (8) avec un pas de vis et
- un corps de refroidissement (1) pour le refroidissement du module de LED (2), la lampe à LED étant constituée de telle sorte que la lumière qui peut être émise par le module de LED (2) est émise de façon asymétrique par rapport à l'axe principal (L) défini par le pas de vis,
le module de LED (2) étant supporté en rotation par rapport au socle (8) en étant limité par une butée,
la butée étant constituée de telle sorte que l'aptitude à la rotation du module de LED (2) par rapport au socle (8) est limitée à 360° ou à moins de 360°,
**caractérisée en ce que**
le corps de refroidissement (1) présente une zone de surface qui est électriquement isolée pour la manipulation de la lampe à LED.

2. Lampe à LED selon la revendication 1,
dans laquelle la butée est constituée de telle sorte que l'aptitude à la rotation du module de LED (2) par rapport au socle (8) est limitée à une plage angulaire comprise entre 340° et 360°.

3. Lampe à LED selon l'une des revendications précédentes, dans laquelle le socle (8) présente deux pôles électriques et dans laquelle au moins un contact glissant est disposé pour la connexion électrique entre les deux pôles et le module de LED.

4. Lampe à LED selon l'une des revendications précédentes, dans laquelle - considéré perpendiculairement à l'axe principal (L) - le corps de refroidissement (1) présente une surface de section transversale plus importante que le socle (8).

5. Lampe à LED selon l'une des revendications précédentes, dans laquelle le module de LED (2) est disposé de façon asymétrique par rapport à l'axe principal (L).

6. Lampe à LED selon l'une des revendications précédentes, dans laquelle le module de LED (2) est disposé de telle sorte que la lumière qui peut être émise par le module de LED (2) est émise principalement dans une direction qui forme avec l'axe principal (L) un angle d'au moins 20°, de préférence d'au moins 45°, par exemple 90°.

7. Lampe à LED selon l'une des revendications précédentes, présentant également
- une couverture (3) du module de LED (2) qui sert de protection et/ou d'élément optique.

8. Lampe à LED selon la revendication 7,
dans laquelle la couverture (3) est au moins partiellement transparente ou dispersive de la lumière.

9. Lampe à LED selon l'une des revendications précédentes, présentant également
- un module électronique (4), par exemple sous la forme d'une source de courant constant, pour l'alimentation électrique du module de LED (2), le module électronique (4) étant de préférence disposé sur le corps de refroidissement (1).

10. Lampe à LED selon la revendication 10,
présentant également
- un autre module électronique (5), par exemple sous la forme d'un convertisseur, pour alimenter le module électronique (4) mentionné en premier lieu.
